# EUROPÄISCHE PATENTSCHRIFT

(11) **EP 2 722 456 B1**
(45) Veröffentlichungstag und Bekanntmachung des Hinweises auf die Patenterteilung: **07.04.2021**
(21) Anmeldenummer: 13185776.5
(22) Anmeldetag: 24.09.2013
(51) Int. Cl.: E04C 2/54, E04C 2/52, F24F 3/00, F24F 3/16

(54) **Reinraumbegrenzungseinheit**
Cleanroom barrier unit
Unité de limitation de salle blanche

(30) Priorität: 16.10.2012 DE 102012020200
(43) Veröffentlichungstag der Anmeldung: 23.04.2014
(73) Patentinhaber: Schilling Engineering GmbH, 79793 Wutöschingen (DE)
(72) Erfinder: Schilling, Günther, 79771 Klettgau (DE); Spitznagel, Dietmar, 79771 Klettgau-Rechberg (DE)
(74) Vertreter: Daub, Thomas

(56) Entgegenhaltungen:
- DE-A1- 2 706 968
- FR-A- 1 252 603
- JP-A- S61 175 424
- US-A- 3 570 205
- US-A- 3 789 567
- US-A- 5 029 518
- US-A- 5 681 219
- US-B2- 7 468 084

## Beschreibung

### Stand der Technik

Die Erfindung betrifft eine Reinraumbegrenzungseinheit sowie eine Vorrichtung zur Herstellung und/oder Verpackung von hochreinen Bauteilen.

Die Reinraumtechnik spielt insbesondere in der Pharmaindustrie sowie in der Medizin-, der Mikro- und der Lebensmitteltechnik eine große Rolle. In der Reinraumtechnik ist kontrollierte Sauberkeit oberstes Gebot. Durch gesetzliche Auflagen wird die Reinheit von Räumen durch ISO14644-1 und GMP EU Richtlinien festgeschrieben, wobei die ISO-Norm die maximal zulässige Anzahl an Partikeln beschreibt. Die GMP EU Richtlinie reguliert die zulässige Keimanzahl. Um angemessene Reinheit zu gewährleisten, weist ein Reinraum ein Reinraumsysteme mit Klimatechnik auf, in welcher die durchströmende Luft permanent gereinigt werden kann. Gängige Reinraumsysteme weisen Zu- und Abluftleitungen mit einem großen Grundflächenbedarf auf, die eine unkontrollierbare Kontaminationsquelle darstellen und eine aufwändige kostenintensive Montage aufweisen können.

Eine Reinraumbegrenzungseinheit, die mindestens ein Wandmodul, mit einer Innenwand und einer Außenwand umfasst, welche zwischen sich zumindest einen Luftführungsbereich ausbilden, ist beispielsweise aus der JP S61 175424 A, der DE 27 06 968 A1 und der US 5 681 219 A bekannt.

Aus der US 5 029 518 A ist bereits eine modulare Tragstruktur für Reinräume mit vertikalen Seitenwänden bekannt, wobei die Seitenwände jeweils aus einzelnen Wandmodulen bestehen.

Aus der US 7 468 084 B2 ist bereits eine Vorrichtung zur Aufbereitung von Umluft in einem Reinraum bekannt, welche einen Lüfter in einem Gehäuse aufweist. Es ist eine Rückluftleitung vorgesehen, durch die ein erster Teil der Umluft aus dem Reinraum dem Lüfter zugeführt wird. Ein zweiter Teil der Umluft wird unter Umgehung der Rückluftleitung direkt dem Gebläse zugeführt.

Einrastende Verbindungselemente zum Aufbau von Wänden, wie beispielsweise Mehrzwecktrennwände oder dergleichen, sind bereits aus den FR 1 252 603 A, US 3 570 205 A und US 3 789 567 A bekannt.

Der Erfindung liegt insbesondere die Aufgabe zugrunde, eine Reinraumbegrenzungseinheit bereitzustellen, mit welcher auf eine einfache Weise eine Verbesserung der Reinheit der Reinluft in einem Reinraum ermöglicht wird.

Die Aufgabe wird erfindungsgemäß durch die Merkmale des Patentanspruchs 1 gelöst, wobei weitere Ausgestaltungen der Erfindung den Ansprüchen 2 bis 9 entnommen werden können.

Die Erfindung geht aus von einer Reinraumbegrenzungseinheit umfassend mindestens ein Wandmodul, mit einer Innenwand und einer Außenwand, welche zwischen sich zumindest einen Luftführungsbereich ausbilden. Es wird vorgeschlagen, dass die Innenwand und die Außenwand in dem Luftführungsbereich jeweils zumindest teilweise transparent ausgebildet sind.

Ein wesentlicher Vorteil der Erfindung besteht darin, dass die Innenwand und die Außenwand in dem Luftführungsbereich jeweils zumindest teilweise transparent ausgebildet sind. In vorteilhafter Weise kann hierdurch der Innenbereich des Reinraums permanent visuell kontrolliert werden, insbesondere der innerhalb des Wandmoduls ausgebildete Luftführungsbereich, der für die Reinheit der Reinluft in einem Reinraum besonders wichtig ist. Ein weiterer Vorteil besteht darin, dass aufwändige und hinderliche Installationen von kontaminationsanfälligen Zu- und Abluftleitungen innerhalb oder außerhalb des Reinraums reduziert bzw. ganz vermieden und dadurch zusätzliches Reinraumvolumen gewonnen werden kann. Hierdurch kann besonders wertvolles zusätzliches Reinraumarbeitsvolumen entstehen oder eingespart werden und eine optisch bzw. ästhetisch besonders ansprechende Gestaltung des Reinraums erfolgen. Ferner kann mit steigender Anzahl von Wandmodulen eines Reinraums eine zunehmende Luftmenge durch die Wandmodule hindurch geleitet und gereinigt werden, ohne eine optische Beeinträchtigung durch Zu- und Abluftleitungen. In einer weiteren Ausgestaltung ist es denkbar, dass die Reinraumbegrenzungseinheit zumindest eine, vorzugsweise ebenfalls transparente, Mittelwand aufweist, die zwischen der Innen- und der Außenwand angeordnet ist, wodurch insbesondere eine höhere Abdichtung, eine höhere Stabilität und/oder ein verbesserter Luftstrom erreicht werden kann.

In vorteilhafter Ausgestaltung der Erfindung weisen die Innenwand und die Außenwand des Wandmoduls einen Abstand von zumindest 25 mm auf. In vorteilhafter Weise kann hierdurch die Reinraumluft in einem kleinen Reinraum ausreichend gereinigt und dennoch mit ausreichend gereinigter Reinluft versorgt werden. Dadurch kann der Reinraum einen geringen Grundflächenbedarf aufweisen. In einer alternativen Ausführung ist ein Abstand der Innenwand zur Außenwand des Wandmoduls von zumindest 50 mm vorteilhaft, ein Abstand zwischen 50 mm und 80 mm besonders vorteilhaft oder ein Abstand von 100 mm ganz besonders vorteilhaft. Es sind allerdings auch noch größere Abstände denkbar. Mit zunehmendem Abstand von der Innenwand zu der Außenwand des Wandmoduls steigt das Reinigungsvolumen der durchströmenden Luft und somit die Reinheit der Innenluft innerhalb des Reinraums.

In weiterer vorteilhafter Ausgestaltung der Erfindung ist der Luftführungsbereich als Umluftführung und/oder Rückluftführung ausgebildet. In vorteilhafter Weise weist der Luftführungsbereich der Reinraumbegrenzungseinheit eine Abluftführungseinheit auf, welche die Innenluft aus dem Reinraum herausleitet, und eine Rückluftführungseinheit, welche die gereinigte Innenluft in den Reinraum einleitet. Im Gegensatz zu herkömmlichen Ausführungen des Reinraumsystems kann die erfindungsgemäße Reinraumbegrenzungseinheit ein Reinraum-Wandsystem bereitstellen, welches eine lokale Steuerung der Luftströmung innerhalb des Reinraums ermöglicht und somit flexibel auf vielfältige Produktionsbedingungen eingestellt werden kann.

Es wird zumindest eine Luftdurchströmeinrichtung vorgeschlagen, die zum Strömen von einem Luftstrom durch mindestens eine Wand des Wandmoduls vorgesehen ist. In vorteilhafter Weise kann dadurch das Wandmodul neben seiner ursprünglichen Funktion als reinraumbegrenzendes Bauteil auch die Funktion als Zu- und Abluftleitung eines Reinraumsystems erfüllen, wodurch voluminöse und/oder störende Zu- und Abluftleitungen eingespart und durch ein dünnes Wandelement ersetzt werden können. Hierdurch kann eine wirtschaftliche Herstellung des Reinraumsystems möglich sein. Der damit geringe Aufwand zur Herstellung eines sauberen Umfelds sowie ein Wegfallen von Bauteilen des Reinraumsystems reduziert die Kosten für die Anwender von Reinräumen und für Produzenten von Reinraumprodukten.

Es wird weiter vorgeschlagen, dass die Luftdurchströmeinrichtung in zumindest eine Wand des Wandmoduls integriert ist. Hierdurch kann die Luftdurchströmeinrichtung besonders platzsparend in der Wand des Wandmoduls sowie auf verschiedene Produktionsbedürfnisse und Platzverhältnisse angepasst werden. Ein wesentlicher Vorteil ist die Austauschbarkeit von Wänden oder von Wandmodulen eines bestehenden Reinraums, indem ein Wandmodul ohne Luftdurchströmeinrichtung gegen ein Wandmodul, mit einer Luftdurchströmeinrichtung ausgetauscht werden kann. Somit ist eine Nachrüstung oder eine nachträgliche Umstellung eines Reinraumsystems bzw. eine Änderung des Aufbaus des Reinraums mit neuen Reinraumbegrenzungseinheiten möglich.

In vorteilhafter Ausgestaltung der Erfindung ist die Luftdurchströmeinrichtung einstellbar ausgebildet. In vorteilhafter Weise kann hierdurch die durchströmende Luftmenge des Reinraumsystems eingestellt und somit Einfluss auf unterschiedliche Prozessbedingungen bzw. auf die Produkte genommen werden.

In einer weiteren vorteilhaften Ausgestaltung der Erfindung ist die Luftdurchströmeinrichtung in einem Bodenbereich des Wandmoduls angeordnet. In vorteilhafter Weise können hierdurch nach unten schwebende Partikel schnell erfasst und aus dem Reinraum heraus transportiert werden. Die Luftdurchströmeinrichtung kann auf Kundenwunsch und/oder produktionsabhängig in einer beliebigen Höhe des Wandmoduls angeordnet werden. Die Reinraumbegrenzungseinheit kann somit schnell und optimal auf kundenspezifische Bedürfnisse angepasst werden.

In einer weiteren Ausgestaltung der Erfindung wird vorgeschlagen, dass in dem Wandmodul eine Heizeinheit und/oder eine Kühleinheit vorgesehen ist. Hierdurch kann auf eine besonders einfache und platzsparende Weise das Raumklima des Reinraums beeinflusst bzw. eingestellt werden. In vorteilhafter Weise kann zumindest ein Wandelement des Wandmoduls eine Beschichtung aufweisen, wie beispielsweise eine, einen Peltier-Effekt erzeugende Beschichtungen oder eine Heizwiderstandsbeschichtung.

Es wird eine Verbindungseinrichtung vorgeschlagen, die zur lösbaren Verbindung der Wände des Wandmoduls vorgesehen ist. Ein weiterer wesentlicher Vorteil der Erfindung besteht darin, dass das aus einzelnen Wänden bestehende Wandmodul ohne zusätzliches Werkzeug oder andere Hilfsmittel schnell zerlegbar ist und im umgekehrten Fall schnell aus einzelnen Wänden montiert werden kann. Dadurch kann bei einem Auf- und/oder Abbau des Wandmoduls bzw. des Reinraums sehr viel Zeit gespart werden.

Erfindungsgemäß weist eine Vorrichtung zur Herstellung und/oder Verpackung von hochreinen Bauteilen eine erfindungsgemäße Reinraumbegrenzungseinheit auf. Ein wesentlicher Vorteil der erfindungsgemäßen Reinraumbegrenzungseinheit liegt darin, dass die Reinraumbegrenzungseinheit neben ihrer ursprünglichen Funktion als baulicher Bestandteil eines Reinraum-Wandsystems zusätzlich als ein Bestandteil eines Zuluft- und Abluftsystems eingesetzt werden kann. Dadurch kann ein besonders wirtschaftlicher Reinraum mit einem verbesserten Klimasystem und einer optimierten Reinraumnutzung bereitgestellt werden.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: in einer schematischen Darstellung einen Reinraum mit einer erfindungsgemäßen Reinraumbegrenzungseinheit,
- Fig. 2: in einer schematischen Darstellung die erfindungsgemäße Reinraumbegrenzungseinheit, umfassend ein transparent ausgebildetes Wandmodul, mit einer Luftdurchström-einrichtung, das zwischen zwei Wandmodulen angeordnet ist,
- Fig. 3: in einer schematischen Schnittdarstellung die erfindungsgemäße Reinraumbegrenzungseinheit aus Fig. 2 entlang Linie A-A mit einer zwischen einer Innenwand und einer Außenwand des Wandmoduls angeordneten Verbindungseinrichtung und einer Heizeinheit/Kühleinheit, und
- Fig. 4: in einer schematischen Schnittdarstellung die erfindungsgemäße Reinraumbegrenzungseinheit aus Fig. 2 entlang Linie B-B mit der zwischen der Innenwand und der Außenwand des Wandmoduls angeordneten Verbindungseinrichtung.

### Beschreibung der Ausführungsbeispiele

Die Fig. 1 bis 3 zeigen eine erfindungsgemäße Reinraumbegrenzungseinheit 10, die mindestens ein Wandmodul 12, mit einer Innenwand 12.1 und einer Außenwand 12.2 umfasst, welche zwischen sich zumindest einen Luftführungsbereich 14 ausbilden. Im vorliegenden Ausführungsbeispiel ist die Reinraumbegrenzungseinheit 10 für eine hier nicht dargestellte Vorrichtung zur Herstellung und/oder Verpackung von hochreinen Bauteilen vorgesehen und wird vorzugsweise zum Aufbau eines Reinraum-Wandsystems gemäß Fig. 1 verwendet. Der Reinraum 11 kann ein erfindungsgemäßes Wandmodul 12 oder beliebig viele erfindungsgemäße Wandmodule 12 aufweisen, die in unterschiedlichen Größen hergestellt werden können. Hierdurch besteht eine große Kombinationsmöglichkeit einen Reinraum 11 nur aus Wandmodulen 12 mit Luftführungsbereichen 14 oder in Kombination mit Wandmodulen ohne Luftführungsbereiche 14 aufzubauen, wodurch eine optimale Anpassung eines Klimasystems an die Produktionsverhältnisse innerhalb des Reinraums 11 ermöglicht wird.

Um eine Reinraumbegrenzungseinheit 10 bereitzustellen, mit welcher auf eine einfache Weise eine Verbesserung der Reinheit der Reinluft in einem Reinraum 11 ermöglicht wird, wird erfindungsgemäß vorgeschlagen, dass die Innenwand 12.1 und die Außenwand 12.2 in dem Luftführungsbereich 14 jeweils zumindest teilweise transparent ausgebildet sind.

Bei der Verwendung von transparenten Wandmodulen 12 kann beispielsweise das Bedienpersonal von außen einen Prozessablauf oder eine Maschine überwachen und eventuell von außen in den Prozessablauf eingreifen, ohne den Innenraum des Reinraums 11 zu betreten und ohne die Reinluft im Reinraum 11 zu kontaminieren. Transparente Wandmodule 12, die beispielsweise aus Glas, Plexiglas (PMMA) oder Polyvinylchlorid (PVC) hergestellt werden können, übernehmen technische Funktionen und bieten gleichzeitig Schutz vor Produktionsgeräuschen. Dadurch können helle, insbesondere auch durch Tageslicht beleuchtete, Räume mit moderner Ästhetik und mit positiven Arbeitsbedingungen entstehen.

Im vorliegenden Ausführungsbeispiel gemäß Fig. 3 weisen die Innenwand 12.1 und die Außenwand 12.2 des Wandmoduls 12 einen Abstand von 100 mm auf. Alternativ kann das Wandmodul 12 mit einem Abstand von 25 mm bis 100 mm hergestellt werden. Je größer der Abstand zwischen der Innenwand 12.1 und der Außenwand 12.2 des Wandmoduls 12 ist, umso größer kann die durchströmende Luftmenge sein und umso höher ist das Reinigungsvolumen der durchströmenden Luft 24.

Um zu verhindern, dass unerwünschte Partikel in den Reinraum 11 gelangen können und, um bereits im Luftstrom 24 befindliche Partikel wieder zu entfernen, ist der Luftführungsbereich 14 als Umluftführung und/oder Rückluftführung ausgebildet. In vorteilhafter Weise ermöglicht die Umluftführung der erfindungsgemäßen Reinraumbegrenzungseinheit einen permanent zirkulierenden Luftstrom 24, der den Innenraum des Reinraum 11 mit gereinigter Luft versorgt, indem ein eventuell partikelbelasteter Luftstrom 24 durch die Wandmodule 12 aus dem Reinraum 11 herausgeleitet und der gereinigte Luftstrom 24 zeitgleich durch benachbarte Wandmodule 12 oder andere Rückluftführungseinheiten des Reinraums in den Reinraum 11 eingeleitet werden.

Wie in den Fig. 1 bis 3 ersichtlich ist, weist im vorliegenden Ausführungsbeispiel das Wandmodul 12 eine Luftdurchströmeinrichtung 16 auf, die zum Strömen des Luftstroms 24 durch die Innenwand 12.1 des Wandmoduls 12 ausgebildet ist. Die Luftdurchströmeinrichtung 16 ist in einer Innenwand 12.1 des Wandmoduls 12 integriert, wobei die Luftdurchströmeinrichtung 16 als in die Innenwand 12.1 eingebrachte Ausnehmungen oder als ein in die Innenwand 12.1, hier nicht dargestelltes, eingesetztes Gitter ausgebildet wird, das flächenbündig mit der Wand abschließt. Da die Luftdurchströmeinrichtung 16 einstellbar ausgebildet werden kann, ist die durchströmende Luftmenge 24 regelbar, indem die Luftdurchströmeinrichtungen 16 einzelner Wandmodule 12 teilweise oder ganz verschlossen werden. Dadurch kann die Leistung des Klimasystems bedarfsgerecht gesteuert und der Reinraum 11 wirtschaftlich betrieben werden.

Die Klimatechnik soll sicherstellen, dass ein eventuell partikelbelasteter Luftstrom 24 sofort aus dem Reinraum 11 entfernt werden kann. Im vorliegenden Ausführungsbeispiel ist daher die Luftdurchströmeinrichtung 16 in einem Bodenbereich 12a des Wandmoduls 12 angeordnet. Der kontaminierte Luftstrom 24 wird gemäß den Fig. 1 bis 3 durch die Luftdurchströmeinrichtung 16 über den Luftführungsbereich 14 des Wandmoduls 12 aus dem Innenraum des Reinraums 11 herausgeleitet und zum Filtern zu einem hier nicht dargestellten Filtersystem geleitet.

Die Luftdurchströmeinrichtung 16 kann in einem Bereich der Entstehungsquelle von dem eventuell partikelbelastetem Luftstrom 24 angeordnet sein und dadurch eine Kontaminierung des Reinraums 11 weitestgehend verhindern. In einer alternativen Ausgestaltung kann daher die Luftdurchströmeinrichtung 16 in einem mittleren Bereich 12b und/oder in einem Deckenbereich 12c des Wandmoduls 12 angeordnet sein und somit besonders flexibel auf die Produktionsbedingungen angepasst sein. Die Umstellung der Anordnung der Luftdurchströmeinrichtung 16 von dem Bodenbereich 12a zu dem Deckenbereich 12c gestaltet sich durch eine Drehung der Innenwand 12.1 um 180° besonders einfach.

Die großen zur Verfügung stehenden Innenflächen bzw. Außenflächen des Wandmoduls 12 können in vorteilhafter Weise das Klimasystem unterstützen und die Temperatur im Reinraum 11 regeln, indem in dem Wandmodul 12 gemäß Fig. 3 eine Heizeinheit 26 und/oder eine Kühleinheit 26 angeordnet ist. Dadurch kann bereits im Luftführungsbereich 14 des Wandmoduls 12 der erwärmte Luftstrom 24 abgekühlt oder der abgekühlte Luftstrom 24 erwärmt werden. Für diese Aufgabe kann zumindest eine Wand 12.1, 12.2 des Wandmoduls 12 eine bauraumsparende Beschichtung aufweisen, die beispielsweise einen Peltier-Effekt erzeugt. Selbstverständlich sind auch andere gängige bewährte Beschichtungen oder Systeme zur Temperaturregelung denkbar.

Wie in Fig. 4 ersichtlich ist, ist eine Verbindungseinrichtung 18 zur lösbaren Verbindung der Wände 12.1, 12.2 des Wandmoduls 12 festgelegt. Erfindungsgemäß werden die Wände 12.1, 12.2 des Wandmoduls 12 und die Wandmodule 12 lösbar mit einem Halteprofil 18c der Verbindungseinrichtung 18 mittels eines clipsbaren Befestigungselements 22 miteinander verbunden. Ferner befindet sich gemäß den Fig. 2 und 3 in einem oberen Randbereich 12o des Wandmoduls 12 ein Halteprofil 18b und in einem unteren Randbereich 12u des Wandmoduls 12 ein Halteprofil 18a, welche zwischen den Wänden 12.1, 12.2 des Wandmoduls 12 distanzbildend angeordnet sind. Zur Durchleitung des Luftstroms 24 aus dem Wandmodul 12 weist das Halteprofil 18a Lüftungsdurchbrüche 20 auf. Sowohl die Halteprofile 18a, 18b, 18c als auch das Befestigungselement 22 bestehen aus einem metallischen Werkstoff, vorzugsweise aus Aluminium, wobei jedoch auch andere, einem Fachmann als sinnvoll erscheinende Werkstoffe denkbar sind, wie beispielsweise Kunststoff oder ein Kunststoffverbund.

### Bezugszeichen

- 10: Reinraumbegrenzungseinheit
- 11: Reinraum
- 12: Wandmodul
- 12.1: Innenwand
- 12.2: Außenwand
- 12a: Bodenbereich
- 12b: mittlerer Bereich
- 12c: Deckenbereich
- 12o: Randbereich oben
- 12u: Randbereich unten
- 14: Luftführungsbereich
- 16: Luftdurchströmeinrichtung
- 18: Verbindungseinrichtung
- 18a: Halteprofil
- 18b: Halteprofil
- 18c: Halteprofil
- 20: Lüftungsdurchbruch
- 22: Befestigungselement
- 24: Luftstrom/ Innenraumluft
- 26: Heizeinheit/Kühleinheit

## Patentansprüche

1. Reinraumbegrenzungseinheit (10) mit mindestens einem Wandmodul (12), mit einer Innenwand (12.1) und einer Außenwand (12.2), welche zwischen sich zumindest einen Luftführungsbereich (14) ausbilden und welche in dem Luftführungsbereich (14) jeweils zumindest teilweise transparent ausgebildet sind, und mit einer Verbindungseinrichtung (18), die zur lösbaren Verbindung der Wände (12.1, 12.2) des Wandmoduls (12) vorgesehen ist, **dadurch gekennzeichnet, dass** die Wände (12.1, 12.2) des Wandmoduls (12) und die Wandmodule (12) lösbar mit einem Halteprofil (18c) der Verbindungseinrichtung (18) mittels eines clipsbaren Befestigungselements (22) miteinander verbunden sind.

2. Reinraumbegrenzungseinheit nach Anspruch 1, **dadurch gekennzeichnet, dass** die Innenwand (12.1) und die Außenwand (12.2) des Wandmoduls (12) einen Abstand von zumindest 25 mm aufweisen.

3. Reinraumbegrenzungseinheit nach Anspruch 1 oder 2, **dadurch gekennzeichnet, dass** der Luftführungsbereich (14) als Umluftführung und/oder Rückluftführung ausgebildet ist.

4. Reinraumbegrenzungseinheit nach einem der Ansprüche 1 bis 3, **gekennzeichnet durch** zumindest eine Luftdurchströmeinrichtung (16), die zum Strömen eines Luftstroms (24) durch mindestens eine Wand (12.1, 12.2) des Wandmoduls (12) vorgesehen ist.

5. Reinraumbegrenzungseinheit nach Anspruch 4, **dadurch gekennzeichnet, dass** die Luftdurchströmeinrichtung (16) in zumindest eine Wand (12.1, 12.2) des Wandmoduls (12) integriert ist.

6. Reinraumbegrenzungseinheit nach einem der Ansprüche 4 oder 5, **dadurch gekennzeichnet, dass** die Luftdurchströmeinrichtung (16) einstellbar ausgebildet ist.

7. Reinraumbegrenzungseinheit nach einem der Ansprüche 4 oder 5, **dadurch gekennzeichnet, dass** die Luftdurchströmeinrichtung (16) in einem Bodenbereich (12a) des Wandmoduls (12) angeordnet ist.

8. Reinraumbegrenzungseinheit nach Anspruch 7, **dadurch gekennzeichnet, dass** in dem Wandmodul (12) eine Heizeinheit (26) und/oder eine Kühleinheit (26) vorgesehen ist.

9. Vorrichtung zur Herstellung und/oder Verpackung von hochreinen Bauteilen, aufweisend eine Reinraumbegrenzungseinheit (10) nach einem der Ansprüche 1 bis 8.

## Claims

1. Clean room delimitation unit (10)
with at least one wall module (12), with an inner wall (12.1) and an outer wall (12.2) which form at least one air conveying region (14) between them and which are respectively implemented at least partly transparent in the air conveying region (14),
and with a connection device (18), which is configured for a releasable connection of the walls (12.1, 12.2) of the wall module (12),
**characterised in that**
the walls (12.1, 12.2) of the wall module (12) and the wall module (12) are releasably connected with each other via a holding profile (18c) of the connection device (18) by means of a clippable fixation element (22).

2. Clean room delimitation unit according to claim 1,
**characterised in that** the inner wall (12.1) and the outer wall (12.2) of the wall module (12) have a distance of at least 25 mm.

3. Clean room delimitation unit according to claim 1 or 2,
**characterised in that** the air conveying region (14) is implemented as a circulating-air conveyor and/or as a return-air conveyor.

4. Clean room delimitation unit according to one of claims 1 to 3,
**characterised by** at least one air flow-through apparatus (16), which is configured for a flowing of an airflow (24) through at least one wall (12.1, 12.2) of the wall module (12).

5. Clean room delimitation unit according to claim 4,
**characterised in that** the air flow-through apparatus (16) is integrated in at least one wall (12.1, 12.2) of the wall module (12).

6. Clean room delimitation unit according to one of claims 4 or 5,
**characterised in that** the air flow-through apparatus (16) is implemented to be adjustable.

7. Clean room delimitation unit according to one of claims 4 or 5,
**characterised in that** the air flow-through apparatus (16) is arranged in a floor region (12a) of the wall module (12).

8. Clean room delimitation unit according to claim 7,
**characterised in that** a heating unit (26) and/or a cooling unit (26) are/is provided in the wall module (12).

9. Device for a production and/or for a packaging of high-purity components, comprising a clean room delimitation unit (10) according to one of claims 1 to 8.

## Revendications

1. Unité de limitation de salle blanche (10)
avec au moins un module paroi (12), avec une paroi intérieure (12.1) et une paroi extérieure (12.2), qui forment entre elles au moins une zone conduisant de l'air (14) et chacune desquelles est implémentée au moins partiellement transparente dans la zone conduisant de l'air (14),
et avec un dispositif de raccordement (18) prévu pour un raccordement relâchable des parois (12.1, 12.2) du module paroi (12),
**caractérisée en ce que**
les parois (12.1, 12.2) du module paroi (12) et les modules paroi (12) sont raccordés les uns aux autres par un profil de retenue (18c) du dispositif de raccordement (18) par le biais d'un élément fixateur (22) clipsable.

2. Unité de limitation de salle blanche selon la revendication 1,
**caractérisée en ce que** la paroi intérieure (12.1) et la paroi extérieure (12.2) du module paroi (12) ont un écartement d'au moins 25 mm.

3. Unité de limitation de salle blanche selon la revendication 1 ou 2, **caractérisée en ce que** la zone conduisant de l'air (14) est implémentée comme conduit de l'air circulé et/ou comme conduit de l'air de retour.

4. Unité de limitation de salle blanche selon l'une des revendications 1 à 3,
**caractérisée par** au moins un appareil à l'air traversant (16) qui est prévu pour un flux d'un écoulement d'air (24) à travers au moins une paroi (12.1, 12.2) du module paroi (12).

5. Unité de limitation de salle blanche selon la revendication 4,
**caractérisée en ce que** l'appareil à l'air traversant (16) est incorporé dans au moins une paroi (12.1, 12.2) du module paroi (12).

6. Unité de limitation de salle blanche selon l'une des revendications 4 ou 5,
**caractérisée en ce que** l'appareil à l'air traversant (16) est implémenté de telle manière qu'il soit ajustable.

7. Unité de limitation de salle blanche selon l'une des revendications 4 ou 5,
**caractérisée en ce que** l'appareil à l'air traversant (16) est disposé dans une zone de plafond (12a) du module paroi (12).

8. Unité de limitation de salle blanche selon la revendication 7,
**caractérisée en ce que** dans le module paroi (12) une unité de chauffage (26) et/ou une unité de refroidissement (26) sont/est fournies/fournie.

9. Dispositif pour la production et/ou pour l'emballage des composants à haute pureté, comprenant une unité de limitation de salle blanche (10) selon l'une des revendications 1 à 8.
